# EUROPÄISCHE PATENTSCHRIFT

(11) **EP 3 721 770 B1**
(45) Veröffentlichungstag und Bekanntmachung des Hinweises auf die Patenterteilung: **10.06.2026**
(21) Anmeldenummer: 20164868.0
(22) Anmeldetag: 23.03.2020
(51) Int. Cl.: A47K 10/36

(54) **AUSGABEVORRICHTUNG ZUR AUSGABE EINES BAHNFÖRMIGEN FLÄCHENPRODUKTES**
DISPENSING DEVICE FOR DISPENSING A SHEET-LIKE FLAT PRODUCT
DISPOSITIF DE DISTRIBUTION DE PRODUIT PLAT EN FORME DE BANDE

(30) Priorität: 10.04.2019 AT 503162019
(43) Veröffentlichungstag der Anmeldung: 14.10.2020
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck

(56) Entgegenhaltungen:
- CA-A1- 2 541 645
- DE-A1- 102014 106 146
- US-A- 4 122 738

## Beschreibung

Die Erfindung betrifft eine Ausgabevorrichtung zur Ausgabe eines bahnförmigen Flächenproduktes, insbesondere aus Papier, umfassend wenigstens eine Ausgabeöffnung, über welche das bahnförmige Flächenprodukt die Ausgabevorrichtung verlassen kann, und wenigstens eine drehbare Förderwalze, mit welcher das bahnförmige Flächenprodukt zur wenigstens einen Ausgabeöffnung beförderbar ist, wobei die wenigstens eine Förderwalze wenigstens ein Schneidelement umfasst, mit welchem in wenigstens einer Schneiddrehstellung der wenigstens einen Förderwalze ein Abschnitt vom bahnförmigen Flächenprodukt abtrennbar und/oder das bahnförmige Flächenprodukt perforierbar ist.

Zum Stand der Technik gehören DE 10 2014 106146 A1, CA 2 541 645 A1 und US 4 122 738 A.

Solche Ausgabevorrichtungen sind aus dem Stand der Technik bereits bekannt. Nachteilig dabei ist, dass beim Abtrennen und/oder Perforieren des bahnförmigen Flächenproduktes eine Kraftspitze auftritt. Dies wird insbesondere dann von einem Nutzer als nachteilig empfunden, wenn er manuell am bahnförmigen Flächenprodukt zieht. In diesem Fall erhöht sich die aufzuwendende Kraft beim Erreichen der Schneiddrehstellung abrupt, was dazu führt, dass der Nutzer das Gefühl bekommt, dass er am bahnförmigen Flächenprodukt zerren muss, um es weiter zu befördern. Eventuell entsteht auch fälschlicherweise der Eindruck, dass eine Betriebsstörung vorliegt. Eine solche kann dann in weiterer Folge aber sogar eintreten, nämlich dann, wenn der Nutzer mit einer zu hohen Kraft am bahnförmigen Flächenprodukt zieht und es beispielsweise zu einem unkontrollierten Abriss eines Abschnitts des bahnförmigen Flächenprodukts kommt.

Die Aufgabe der vorliegenden Erfindung besteht darin, eine gegenüber dem Stand der Technik verbesserte Ausgabevorrichtung anzugeben, bei welcher eine beim Abtrennen und/oder Perforieren des bahnförmigen Flächenproduktes auftretende Kraftspitze abgeschwächt und/oder geglättet wird.

Diese Aufgabe wird gelöst durch die Merkmale des Anspruchs 1.

Es ist also wenigstens ein Kraftspeicher vorgesehen, welcher derart mit der wenigstens eine Förderwalze verbunden ist, dass er in wenigstens einem ersten von der wenigstens einen Schneiddrehstellung gesonderten Drehwinkelbereich geladen wird, und sich in wenigstens einem zweiten, die wenigstens eine Schneiddrehstellung umfassenden Drehwinkelbereich entlädt.

Auf diese Weise ist durch den wenigstens einen Kraftspeicher gezielt eine zusätzliche Kraftunterstützung bereitstellbar, wenn sich die wenigstens eine Förderwalze in die wenigstens eine Schneiddrehstellung bewegt. Dadurch reduziert sich die Kraft, die ein Nutzer, wenn er am bahnförmigen Flächenprodukt zieht, beim Abtrennen und/oder Perforieren des bahnförmigen Flächenproduktes aufwenden muss.

Gleichzeitig spielt noch ein anderer Effekt eine Rolle, nämlich die Tatsache, dass der wenigstens eine Kraftspeicher im ersten Drehwinkelbereich geladen werden muss. Das bedeutet, dass im ersten Drehwinkelbereich eine erhöhte Kraft und im zweiten Drehwinkelbereich eine reduzierte Kraft aufgewendet werden muss, wodurch die bei einer Rotation der wenigstens einen Förderwalze aufzubringende Kraft insgesamt gesehen ausgeglichen oder geglättet wird.

Als Schneiddrehstellung kann jene Drehstellung der wenigstens einen Förderwalze definiert werden, in welcher das wenigstens eine Schneidelement eine maximale Schneidkraft auf das bahnförmige Flächenprodukt ausübt.

Es sei darauf hingewiesen, dass aus dem Stand der Technik Nachförderkraftspeicher bekannt sind, die in verwandter Weise mit der wenigstens einen Förderwalze zusammen wirken. Diese dienen allerdings dazu, ein Teilstück des bahnförmigen Flächenproduktes nach der Entnahme eines Abschnitts des bahnförmigen Flächenproduktes aus der Ausgabeöffnung heraus zu befördern, um einem Nutzer die Möglichkeit zu geben, einen weiteren Abschnitt des bahnförmigen Flächenproduktes der Ausgabevorrichtung zu entnehmen. Diese Nachförderkraftspeicher sind somit bei einer Rotation der Förderwalze zu einem gänzlich anderen Zeitpunkt bzw. in einem gänzlich anderen Drehwinkelbereich, welcher die wenigstens eine Schneiddrehstellung gerade nicht umfasst, wirksam.

Auch bei der vorliegenden Erfindung kann ein solcher Nachförderkraftspeicher vorgesehen sein. Es kann sich dabei um einen separaten Kraftspeicher oder um ein und denselben, erfindungsgemäßen Kraftspeicher handeln, welcher sich im zweiten, die wenigstens eine Schneiddrehstellung umfassenden Drehwinkelbereich entlädt. In letzterem Fall umfasst der zweite Drehwinkelbereich nicht nur die wenigstens eine Schneiddrehstellung, sondern auch den Drehwinkelbereich der wenigstens einen Förderwalze, in welchem ein Nachfördern des bahnförmigen Flächenproduktes stattfindet.

In einer vorteilhaften Ausführungsform ist es vorgesehen, dass der wenigstens eine Kraftspeicher eine Feder, vorzugsweise eine Zugfeder, umfasst, welche einerseits über wenigstens eine Angriffsstelle bewegungsgekoppelt mit der wenigstens einen Förderwalze und andererseits mit einer ortsfesten Lagerstelle, welche vorzugsweise an einem Gehäuse der Ausgabevorrichtung ausgebildet ist, verbunden ist. Diese Ausführungsform zeichnet sich insbesondere durch ihre technische Einfachheit und Zuverlässigkeit, auch in einem Dauerbetrieb, aus.

Als günstig hat es sich erwiesen, dass wenigstens eine Gegenwalze, vorzugsweise genau zwei Gegenwalzen, vorgesehen ist, über welche das bahnförmige Flächenprodukt an die wenigstens eine Förderwalze anpressbar ist. Dadurch kann das bahnförmige Flächenprodukt gezielt an der wenigstens eine Förderwalze entlang geführt werden. Außerdem ist sichergestellt, dass das bahnförmige Flächenprodukt reibschlüssig an der wenigstens einen Förderwalze anliegt und durch diese weiter gefördert werden kann.

Erfindungsgemäß weist die wenigstens eine Förderwalze eine Kontaktstelle, in welcher das bahnförmige Flächenprodukt die wenigstens eine Förderwalze erstmalig kontaktiert, und eine Abhebestelle, in welcher das bahnförmige Flächenprodukt von der wenigstens einen Förderwalze abhebbar ist, auf, wobei die Kontaktstelle und die Abhebestelle im Wesentlichen den Übergängen zwischen dem ersten Drehwinkelbereich und zweiten Drehwinkelbereich entsprechen, vorzugsweise wobei die wenigstens eine Schneiddrehstellung zwischen der Kontaktstelle und der Abhebestelle angeordnet ist.

Als günstig hat es sich herausgestellt, dass die wenigstens eine Förderwalze im zweiten Drehwinkelbereich vom bahnförmigen Flächenprodukt kontaktierbar ist. Dadurch kann das bahnförmige Flächenprodukt in besonders effizienter Weise mittels dem wenigstens einen Schneidelement abgetrennt und/oder perforiert werden.

Eine besonders vorteilhafte Ausführungsform zeichnet sich dadurch aus, dass die wenigstens eine Förderwalze wenigstens eine Öffnung in einer Mantelfläche aufweist, das wenigstens eine Schneidelement im Wesentlichen im Inneren der wenigstens einen Förderwalze angeordnet ist und ein Bewegungsmechanismus vorgesehen ist, mittels welchem das wenigstens eine Schneidelement im Zuge einer Rotation der wenigstens einen Förderwalze um 360° wenigstens einmal aus der Mantelfläche aus- und einfahrbar ist, wobei das wenigstens eine Schneidelement im zweiten Drehwinkelbereich aus der Mantelfläche aus- und einfahrbar ist.

Der Bewegungsmechanismus, mittels welchem das wenigstens eine Schneidelement im Zuge einer Rotation der wenigstens einen Förderwalze um 360° wenigstens einmal aus der Mantelfläche aus- und einfahrbar ist, kann in unterschiedlicher Weise ausgeführt sein, beispielsweise gemäß der in der EP 2 279 684 A2 oder der WO 97/40731 A1 offenbarten Weise.

Es hat sich als vorteilhaft erwiesen, dass der wenigstens eine Kraftspeicher derart mit der wenigstens einen Förderwalze verbunden ist, dass das Entladen des wenigstens einen Kraftspeichers nach dem Ausfahren des wenigstens einen Schneidelements aus der Mantelfläche und vor dem Erreichen einer maximalen Schneidkraft beginnt.

Das wenigstens eine Schneidelement kann wenigstens eine Messerleiste umfassen.

Es bietet sich an, dass wenigstens eine Antriebsvorrichtung, mit welcher die wenigstens eine Förderwalze in Rotation versetzbar ist, vorgesehen ist, vorzugsweise wobei die wenigstens eine Förderwalze nur an einer Seite mit der wenigstens einen Antriebsvorrichtung verbunden ist.

Dabei kann es sich um eine manuell zu betätigende Antriebsvorrichtung und/oder um eine einen Elektromotor umfassende Antriebsvorrichtung handeln, wobei sich die Erfindung insbesondere in einer Ausführungsform als vorteilhaft erwiesen hat, in welcher sowohl eine manuell zu betätigende Antriebsvorrichtung als auch eine einen Elektromotor umfassende Antriebsvorrichtung vorgesehen ist.

In diesem Fall kann die Ausgabevorrichtung in einem Hybridbetrieb betrieben werden.

Weitere vorteilhafte Ausführungsformen sind in den abhängigen Ansprüchen 7 bis 14 definiert.

Weitere Einzelheiten und Vorteile der Erfindung werden anhand der Figurenbeschreibung unter Bezugnahme auf die Zeichnungen im Folgenden näher erläutert. Darin zeigen:
- Fig. 1: eine Ausgabevorrichtung in einer schematisch dargestellten perspektivischen Ansicht,
- Fig. 2a)-f): eine Abfolge von Drehstellungen einer Förderwalze jeweils in einer schematisch dargestellten Seitenansicht, und
- Fig. 3a)-d): unterschiedliche schematisch dargestellte Ansichten einer Anordnung aus einer Förderwalze, Antriebsvorrichtungen zum Antrieb der Förderwalze, zwei Gegenwalzen und einer Rolle mit dem bahnförmigen Flächenprodukt.

Die Figur 1 zeigt eine Ausgabevorrichtung 1 zur Ausgabe eines bahnförmigen Flächenproduktes 2, insbesondere aus Papier, umfassend eine Ausgabeöffnung 3, über welche das bahnförmige Flächenprodukt 2 die Ausgabevorrichtung 1 verlassen kann, und eine drehbare Förderwalze 4, mit welcher das bahnförmige Flächenprodukt 2 zur Ausgabeöffnung 3 beförderbar ist, wobei die Förderwalze 4 wenigstens ein Schneidelement 5 umfasst, mit welchem in wenigstens einer Schneiddrehstellung SD der Förderwalze 4 ein Abschnitt vom bahnförmigen Flächenprodukt 2 abtrennbar und/oder das bahnförmige Flächenprodukt 2 perforierbar ist (vergleiche auch die nachfolgenden Figuren). Es ist ein Kraftspeicher 6 vorgesehen, welcher derart mit der Förderwalze 4 verbunden ist, dass er in einem ersten von der wenigstens einen Schneiddrehstellung SD gesonderten Drehwinkelbereich 7 geladen wird, und sich in einem zweiten, die wenigstens eine Schneiddrehstellung SD umfassenden Drehwinkelbereich 8 entlädt.

Wie in den Figuren 3a) bis 3d) dargestellt, kann die Ausgabevorrichtung 1 eine Antriebsvorrichtung 18, mit welcher die wenigstens eine Förderwalze 4 in Rotation versetzbar ist, umfassen, wobei die Antriebsvorrichtung 18 ein Betätigungselement 20 und ein drehbares Koppelement 21 mit einem Hebelarm 22 umfasst, das Koppelelement 21 in Eingriff mit der Förderwalze 4 steht, das Betätigungselement 20 als Linearschieber ausgebildet ist und die Antriebsvorrichtung 18 eine Umwandlungsvorrichtung 23 zur Umwandlung einer Linearbewegung des Linearschiebers in eine Drehbewegung des Koppelelements 21 umfasst.

Dabei kann es, wie in Figur 1 dargestellt, vorgesehen sein, dass die Ausgabevorrichtung 1 ein Gehäuse 10 umfasst, mit einer Rückseite 24 zur Montage der Ausgabevorrichtung 1 an einer Wand oder dergleichen und einer im montierten Zustand nach unten weisenden Unterseite 25, wobei der Linearschieber linear verschiebbar an der Unterseite 25 des Gehäuses 10 gelagert ist.

Es können auch wie im konkret dargestellten Fall Führungen 26 zur Führung des Linearschiebers und zwei Anschlagelemente 27, 28 vorgesehen sein, um die Linearbewegung des Linearschiebers zu begrenzen. Der Linearschieber ist in einer Tiefenrichtung 29 der Ausgabevorrichtung 1 bewegbar und umfasst ein abgewinkeltes Griffelement 30.

Die Ausgabevorrichtung 1 umfasst einen öffenbaren Deckel 49, über welchen ein Innenraum der Ausgabevorrichtung 1 in einer geöffneten Stellung, z.B. zum Nachfüllen des zu spendenden bahnförmigen Flächenprodukts 2 und/oder zu Wartungszwecken, zugänglich ist.

Die Figuren 2a) bis 2f) zeigen jeweils eine Anordnung mit einer drehbaren Förderwalze 4, einer ersten Gegenwalze 11, über welche ein bahnförmiges Flächenprodukt 2 an die Förderwalze 4 herangeführt wird und einer zweiten Gegenwalze 12, über welche das bahnförmige Flächenprodukt 2 wieder von der Förderwalze 2 weggeführt wird. Das bahnförmige Flächenprodukt 2 ist exemplarisch in der Figur 2a) dargestellt. Die Figuren 2a) bis 2f) zeigen eine Abfolge von aufeinander folgenden Drehstellungen der Förderwalze 4.

Es ist ein Kraftspeicher 6 in Form einer Feder, konkret einer Zugfeder, vorgesehen, welche einerseits über eine Angriffsstelle 48 bewegungsgekoppelt mit der Förderwalze 4 und andererseits mit einer ortsfesten Lagerstelle 9, welche beispielsweise an einem Gehäuse 10 der Ausgabevorrichtung 1 ausgebildet ist, verbunden ist. Je nach Drehstellung der Förderwalze 4 ist der Kraftspeicher 6 unterschiedlich geladen oder entladen.

Über die Gegenwalzen 11, 12 ist das bahnförmige Flächenprodukt 2 an die Förderwalze 4 anpressbar.

Die Förderwalze 4 weist eine Kontaktstelle 13, in welcher das bahnförmige Flächenprodukt 2 die Förderwalze 4 erstmalig kontaktiert, und eine Abhebestelle 14, in welcher das bahnförmige Flächenprodukt 2 von der Förderwalze 4 abhebbar ist, auf, wobei die Kontaktstelle 13 und die Abhebestelle 14 im Wesentlichen den Übergängen zwischen dem ersten Drehwinkelbereich 7 und zweiten Drehwinkelbereich 8 entsprechen, wobei die Schneiddrehstellung SD zwischen der Kontaktstelle 13 und der Abhebestelle 14 angeordnet ist (vergleiche Figur 2b)).

Die Förderwalze 4 wird im zweiten Drehwinkelbereich 8 vom bahnförmigen Flächenprodukt 2 kontaktiert.

Die Förderwalze 4 weist eine Mantelfläche 16 und eine Öffnung 15 in der Mantelfläche 16 auf. Es ist ein Schneidelement 5 vorgesehen, welches im Wesentlichen im Inneren der Förderwalze 4 angeordnet ist. Weiterhin ist ein Bewegungsmechanismus 17 vorgesehen, mittels welchem das Schneidelement 5 im Zuge einer Rotation der Förderwalze 4 um 360° einmal aus der Mantelfläche 16 aus- und einfahrbar ist, wobei das Schneidelement 5 im zweiten Drehwinkelbereich 8 aus der Mantelfläche 16 aus- und einfahrbar ist.

Die Funktionsweise gestaltet sich wie folgt:
Der Kraftspeicher 6 ist maximal geladen (Fig. 2a)). Das Schneidelement 5 ist zur Gänze im Inneren der Förderwalze 4 angeordnet.

Durch eine Drehung der Förderwalze 4 in Richtung der Schneiddrehstellung SD wird ein Totpunkt des Kraftspeichers 6 überschritten und der Kraftspeicher 6 beginnt sich zu Entladen. Dadurch wird die Förderwalze 4 von der dem Kraftspeicher 6 entweichenden Kraft angetrieben, gegebenenfalls zusätzlich zu einem manuellen und/oder motorischen Antrieb. Das Schneidelement 5 wird aus der Förderwalze 4 heraus bewegt und durchsticht dabei das bahnförmige Flächenprodukt 2 in einer Schneiddrehstellung SD (Fig. 2b)).

Im Zuge einer fortgesetzten Drehung der Förderwalze 4 wird das Schneidelement 5 wieder zurück in das Innere der Förderwalze 4 bewegt (Fig. 2c) und Fig. 2d)).

Schließlich ist der Kraftspeicher 6 vollständig entladen. Das Schneidelement 5 ist ungefähr zu diesem Zeitpunkt wieder vollständig im Inneren der Förderwalze 4 angeordnet. Bei einer fortgesetzten Drehung der Förderwalze 4, z.B. durch ein manuelles Ziehen am bahnförmigen Flächenprodukt 2, wird der Kraftspeicher 6 wieder geladen (Fig. 2e) und 2f)).

Dann beginnt der Ablauf wieder von Anfang an (Fig. 2a)).

Die Figuren 3a) bis 3d) zeigen unterschiedliche Ansichten einer Anordnung aus einer Förderwalze 4, einer manuellen Antriebsvorrichtung 18 und einer motorischen Antriebsvorrichtung 19 zum Antrieb der Förderwalze 4, zwei Gegenwalzen 11, 12 und einer Rolle 47, auf welcher das bahnförmige Flächenprodukt 2 aufgewickelt ist. Dabei zeigt die Figur 3a) eine erste Seitenansicht, die Figur 3b) eine Seitenansicht von der gegenüberliegenden Seite, die Figur 3c) eine Vorderansicht und die Figur 3d) eine Rückansicht.

Wie insbesondere aus der Figur 3c) hervorgeht, umfasst das Schneidelement 5 in der dargestellten Ausführungsform eine Messerleiste.

Mit den Antriebsvorrichtungen 18, 19, ist die Förderwalze 4 in Rotation versetzbar. Die Förderwalze 4 ist nur an einer Seite mit den Antriebsvorrichtungen 18, 19 verbunden.

Die Antriebsvorrichtung 18 umfasst ein Betätigungselement 20 und ein drehbares Koppelement 21 mit einem Hebelarm 22, wobei das Koppelelement 21 in Eingriff mit der Förderwalze 4 steht, das Betätigungselement 20 als Linearschieber ausgebildet ist und die Antriebsvorrichtung 18 eine Umwandlungsvorrichtung 23 zur Umwandlung einer Linearbewegung des Linearschiebers in eine Drehbewegung des Koppelelements 21 umfasst.

Die Antriebsvorrichtung 18 und/oder die Förderwalze 4 umfasst eine Freilaufvorrichtung 31, welche derart ausgebildet ist, dass bei einer Bewegung des Linearschiebers in eine erste Richtung 32 die Förderwalze 4 in Rotation versetzt werden kann und bei einer Bewegung des Linearschiebers in eine zweite, der ersten Richtung 32 entgegengesetzten Richtung 33 die Förderwalze 4 von der Bewegung des Linearschiebers entkoppelbar ist, wobei die Freilaufvorrichtung 31 an einer Nabe 34 der Förderwalze 4 und zwischen der Förderwalze 4 und einem drehbar damit verbundenen, einen Zahnkranz 35 aufweisenden, Getriebeelement 36 angeordnet ist.

Das Koppelelement 21 steht permanent mit der Förderwalze 4 in Eingriff und umfasst einen Zahnkranzabschnitt 37, welcher mit dem Zahnkranz 35 in Eingriff steht. Das Koppelelement 21 ist um eine Drehachse 38 an einem Gehäuse 10 der Ausgabevorrichtung 1 drehbar gelagert. Ein Abstand 39 eines Endes des Hebelarms 22 des Koppelements 21 zum Linearschieber ist im Zuge der Drehbewegung des Koppelelements 21 änderbar.

Die Umwandlungsvorrichtung 23 zur Umwandlung einer Linearbewegung des Linearschiebers in eine Drehbewegung des Koppelelements 21 umfasst einen bolzenförmigen Mitnehmer 40 und einen Eingriff 41 für den Mitnehmer 40, wobei der Eingriff 41 als Führungsbahn ausgebildet ist, in welcher der Mitnehmer 40 begrenzt bewegbar gelagert ist. Die Führungsbahn kann beispielsweise als Langloch ausgebildet sein. Die Führungsbahn stellt ein Ausgleichsspiel für den Mitnehmer 40 während seiner Drehbewegung bereit. Der Mitnehmer 40 ist an einem Ende des Hebelarms 22 des Koppelelements 21 angeordnet. Der Abstand 39 des Endes des Hebelarms 22 bzw. des Mitnehmers 40 zum Linearschieber ändert sich im Zuge der Drehbewegung des Koppelements 21. Um diese Änderung des Abstands 39 auszugleichen, ist das durch die Führungsbahn bereitgestellte Ausgleichsspiel vorgesehen.

Der Mitnehmer 40 kann auch am Linearschieber und der Eingriff 41 am Hebelarm 22 des Koppelements 21 angeordnet sein.

Die zweite Antriebsvorrichtung 19 umfasst einen Motor 42, wobei Getriebeelemente 43, 44, 45 vorgesehen sind, welche zwischen dem Motor 42 und der Förderwalze 4 zur Übertragung eines Drehmoments angeordnet sind. Die zweite Antriebsvorrichtung 19 ist permanent mit der Förderwalze 4 gekoppelt, also auch dann, wenn sie über das Betätigungselement 20 manuell in Rotation versetzt wird. In diesem Fall bietet es sich an, den Motor 42 als Generator zu betreiben und die dadurch gewonnene elektrische Energie in wenigstens einem Energiespeicher zu deponieren.

Wenigstens eine der beiden Antriebsvorrichtungen 18, 19 und/oder Förderwalze 4 umfasst wenigstens eine Freilaufvorrichtung 31, welche derart ausgebildet ist, dass bei einem Antrieb der Förderwalze 4 mittels der zweiten Antriebsvorrichtung 19 der Linearschieber von der Bewegung der Förderwalze 4 entkoppelbar ist, sodass sich der Linearschieber nicht bewegt, wenn der Motor 42 die Förderwalze 4 antreibt.

Die Freilaufvorrichtung 31 erfüllt eine Doppelfunktion, wobei eine erste Funktion darin besteht, dass der Linearschieber in die Ausgangsstellung zurück bewegt werden kann, ohne die Förderwalze 4 und das damit in Verbindung stehende bahnförmige Flächenprodukt 2 zu bewegen, und eine zweite Funktion darin besteht, dass die Förderwalze 4 durch die zweite Antriebsvorrichtung 19 angetrieben werden kann, ohne den Linearschieber zu bewegen.

Es ist eine Lagerstelle 46 für die Rolle 47, auf welcher das bahnförmige Flächenprodukt 2 aufgerollt ist, vorgesehen, wobei das bahnförmige Flächenprodukt 2 ausgehend von der Lagerstelle 46 über die Förderwalze 4 zur Ausgabeöffnung 3 förderbar ist. Das bahnförmige Flächenprodukt 2 ist in den Figuren nur bis zur Gegenwalze 11 dargestellt. Es setzt sich wie in Figur 3a) durch eine gestrichelte Linie angedeutet durch die Anordnung fort.

## Patentansprüche

1. Ausgabevorrichtung (1) zur Ausgabe eines bahnförmigen Flächenproduktes (2), insbesondere aus Papier, umfassend wenigstens eine Ausgabeöffnung (3), über welche das bahnförmige Flächenprodukt (2) die Ausgabevorrichtung (1) verlassen kann, und wenigstens eine drehbare Förderwalze (4), mit welcher das bahnförmige Flächenprodukt (2) zur wenigstens einen Ausgabeöffnung (3) beförderbar ist, wobei die wenigstens eine Förderwalze (4) wenigstens ein Schneidelement (5) umfasst, mit welchem in wenigstens einer Schneiddrehstellung (SD) der wenigstens einen Förderwalze (4) ein Abschnitt vom bahnförmigen Flächenprodukt (2) abtrennbar und/oder das bahnförmige Flächenprodukt (2) perforierbar ist, wobei wenigstens ein Kraftspeicher (6) vorgesehen ist, welcher derart mit der wenigstens eine Förderwalze (4) verbunden ist, dass er in wenigstens einem ersten von der wenigstens einen Schneiddrehstellung (SD) gesonderten Drehwinkelbereich (7) geladen wird, und sich in wenigstens einem zweiten, die wenigstens eine Schneiddrehstellung (SD) umfassenden Drehwinkelbereich (8) entlädt, **dadurch gekennzeichnet, dass** die wenigstens eine Förderwalze (4) eine Kontaktstelle (13), in welcher das bahnförmige Flächenprodukt (2) die wenigstens eine Förderwalze (4) erstmalig kontaktiert, und eine Abhebestelle (14), in welcher das bahnförmige Flächenprodukt (2) von der wenigstens einen Förderwalze (4) abhebbar ist, aufweist, wobei die Kontaktstelle (13) und die Abhebestelle (14) im Wesentlichen den Übergängen zwischen dem ersten Drehwinkelbereich (7) und zweiten Drehwinkelbereich (8) entsprechen, vorzugsweise wobei die wenigstens eine Schneiddrehstellung (SD) zwischen der Kontaktstelle (13) und der Abhebestelle (14) angeordnet ist..

2. Ausgabevorrichtung (1) nach Anspruch 1, wobei
- der wenigstens eine Kraftspeicher (6) eine Feder, vorzugsweise eine Zugfeder, umfasst, welche einerseits über wenigstens eine Angriffsstelle (48) bewegungsgekoppelt mit der wenigstens einen Förderwalze (4) und andererseits mit einer ortsfesten Lagerstelle (9), welche vorzugsweise an einem Gehäuse (10) der Ausgabevorrichtung (1) ausgebildet ist, verbunden ist, und/oder
- wenigstens eine Gegenwalze (11, 12), vorzugsweise genau zwei Gegenwalzen (11, 12), vorgesehen ist, über welche das bahnförmige Flächenprodukt (2) an die wenigstens eine Förderwalze (4) anpressbar ist.

3. Ausgabevorrichtung (1) nach Anspruch 1 oder 2, wobei die wenigstens eine Förderwalze (4) im zweiten Drehwinkelbereich (8) vom bahnförmigen Flächenprodukt (2) kontaktierbar ist.

4. Ausgabevorrichtung (1) nach einem der Ansprüche 1 bis 3, wobei die wenigstens eine Förderwalze (4) wenigstens eine Öffnung (15) in einer Mantelfläche (16) aufweist, das wenigstens eine Schneidelement (5) im Wesentlichen im Inneren der wenigstens einen Förderwalze (4) angeordnet ist und ein Bewegungsmechanismus (17) vorgesehen ist, mittels welchem das wenigstens eine Schneidelement (5) im Zuge einer Rotation der wenigstens einen Förderwalze (4) um 360° wenigstens einmal aus der Mantelfläche (16) aus- und einfahrbar ist, wobei das wenigstens eine Schneidelement (5) im zweiten Drehwinkelbereich (8) aus der Mantelfläche (16) aus- und einfahrbar ist, vorzugsweise wobei der wenigstens eine Kraftspeicher (6) derart mit der wenigstens einen Förderwalze (4) verbunden ist, dass das Entladen des wenigstens einen Kraftspeichers (6) nach dem Ausfahren des wenigstens einen Schneidelements (5) aus der Mantelfläche (16) und vor dem Erreichen einer maximalen Schneidkraft beginnt.

5. Ausgabevorrichtung (1) nach einem der Ansprüche 1 bis 4, wobei das wenigstens eine Schneidelement (5) wenigstens eine Messerleiste umfasst.

6. Ausgabevorrichtung (1) nach einem der Ansprüche 1 bis 5, wobei wenigstens eine Antriebsvorrichtung (18, 19), mit welcher die wenigstens eine Förderwalze (4) in Rotation versetzbar ist, vorgesehen ist, vorzugsweise wobei die wenigstens eine Förderwalze (4) nur an einer Seite mit der wenigstens einen Antriebsvorrichtung (18, 19) verbunden ist.

7. Ausgabevorrichtung (1) nach Anspruch 6, wobei die wenigstens eine Antriebsvorrichtung (18) wenigstens ein Betätigungselement (20) und wenigstens ein drehbares Koppelement (21) mit wenigstens einem Hebelarm (22) umfasst, das wenigstens eine Koppelelement (21) in Eingriff mit der wenigstens einen Förderwalze (4) steht, das wenigstens eine Betätigungselement (20) als Linearschieber ausgebildet ist und die wenigstens eine Antriebsvorrichtung (18) eine Umwandlungsvorrichtung (23) zur Umwandlung einer Linearbewegung des Linearschiebers in eine Drehbewegung des wenigstens einen Koppelelements (21) umfasst.

8. Ausgabevorrichtung (1) nach Anspruch 7, wobei
- die Ausgabevorrichtung (1) ein Gehäuse (10) umfasst, mit einer Rückseite (24) zur Montage der Ausgabevorrichtung (1) an einer Wand oder dergleichen und einer im montierten Zustand nach unten weisenden Unterseite (25), wobei der Linearschieber linear verschiebbar an der Unterseite (25) des Gehäuses (10) gelagert ist, und/oder
- wenigstens eine Führung (26) zur Führung des Linearschiebers vorgesehen ist, und/oder
- wenigstens ein Anschlagelement (27, 28), vorzugsweise genau zwei Anschlagelemente (27, 28), vorgesehen ist, um die Linearbewegung des Linearschiebers zu begrenzen, und/oder
- der Linearschieber in einer Tiefenrichtung (29) der Ausgabevorrichtung (1) bewegbar ist, und/oder wobei der Linearschieber wenigstens ein, vorzugsweise abgewinkeltes, Griffelement (30) umfasst.

9. Ausgabevorrichtung (1) nach Anspruch 7 oder 8, wobei die wenigstens eine Antriebsvorrichtung (18) und/oder die wenigstens eine Förderwalze (4) wenigstens eine Freilaufvorrichtung (31) umfasst, welche derart ausgebildet ist, dass bei einer Bewegung des Linearschiebers in eine erste Richtung (32) die wenigstens eine Förderwalze (4) in Rotation versetzt werden kann und bei einer Bewegung des Linearschiebers in eine zweite, der ersten Richtung (32) entgegengesetzten Richtung (33) die wenigstens eine Förderwalze (4) von der Bewegung des Linearschiebers entkoppelbar ist, vorzugsweise wobei die wenigstens eine Freilaufvorrichtung (31) an einer Nabe (34) der wenigstens einen Förderwalze (4) und/oder zwischen der wenigstens einen Förderwalze (4) und einem drehbar damit verbundenen, vorzugsweise einen Zahnkranz (35) aufweisenden, Getriebeelement (36) angeordnet ist.

10. Ausgabevorrichtung (1) nach einem der Ansprüche 7 bis 9, wobei das wenigstens eine Koppelelement (21)
- permanent mit der wenigstens einen Förderwalze (4) in Eingriff steht, und/oder
- einen Zahnkranzabschnitt (37) umfasst, welcher mit einem an der wenigstens einen Förderwalze (4) angeordneten Zahnkranz (35) in Eingriff steht, und/oder
- um eine Drehachse (38) an einem Gehäuse (10) der Ausgabevorrichtung (1) drehbar gelagert ist, und/oder
- ein Abstand (39) eines Ende des Hebelarms (22) des wenigstens einen Koppelements (21) zum Linearschieber im Zuge der Drehbewegung des wenigstens einen Koppelelements (21) änderbar ist.

11. Ausgabevorrichtung (1) nach einem der Ansprüche 7 bis 10, wobei die wenigstens eine Umwandlungsvorrichtung (23) zur Umwandlung einer Linearbewegung des Linearschiebers in eine Drehbewegung des wenigstens einen Koppelelements (21) wenigstens einen, vorzugsweise bolzenförmigen, Mitnehmer (40) und wenigstens einen Eingriff (41) für den wenigstens einen Mitnehmer (40) umfasst, vorzugsweise wobei der wenigstens eine Eingriff (41) als Führungsbahn ausgebildet ist, in welcher der wenigstens eine Mitnehmer (40) begrenzt bewegbar gelagert ist.

12. Ausgabevorrichtung (1) nach Anspruch 6, wobei die wenigstens eine Antriebsvorrichtung (19) wenigstens einen Motor (42) umfasst, vorzugsweise wobei
- wenigstens ein Getriebeelement (43, 44, 45) vorgesehen ist, welches zwischen dem wenigstens einen Motor (42) und der wenigstens einen Förderwalze (4) zur Übertragung eines Drehmoments angeordnet ist, und/oder
- die wenigstens eine Antriebsvorrichtung (19) permanent mit der wenigstens einen Förderwalze (4) gekoppelt ist.

13. Ausgabevorrichtung (1) nach einem der Ansprüche 7 bis 11 und nach Anspruch 12, wobei wenigstens eine erste Antriebsvorrichtung (18) nach einem der Ansprüche 7 bis 11 und wenigstens eine zweite Antriebsvorrichtung (19) nach Anspruch 12 vorgesehen sind, wobei wenigstens eine der beiden Antriebsvorrichtungen (18, 19) und/oder die wenigstens eine Förderwalze (4) wenigstens eine Freilaufvorrichtung (31) umfasst, welche derart ausgebildet ist, dass bei einem Antrieb der wenigstens einen Förderwalze (4) mittels der wenigstens einen zweiten Antriebsvorrichtung (19) der Linearschieber von der Bewegung der wenigstens einen Förderwalze (4) entkoppelbar ist.

14. Ausgabevorrichtung (1) nach einem der Ansprüche 1 bis 13, wobei wenigstens eine Lagerstelle (46) für eine Rolle (47), auf welcher das bahnförmige Flächenprodukt (2) aufgerollt ist, vorgesehen ist, wobei das bahnförmige Flächenprodukt (2) ausgehend von der wenigstens einen Lagerstelle (46) über die wenigstens eine Förderwalze (4) zur wenigstens einen Ausgabeöffnung (3) förderbar ist.

## Claims

1. A dispensing device (1) for dispensing a sheet-like flat product (2), in particular of paper, comprising at least one dispensing opening (3), via which the sheet-like flat product (2) can leave the dispensing device (1), and at least one rotatable conveying roller (4), by means of which the sheet-like flat product (2) can be conveyed to the at least one dispensing opening (3), wherein the at least one conveying roller (4) comprises at least one cutting element (5), by means of which in at least one cutting rotational position (SD) of the at least one conveying roller (4) a section can be separated from the sheet-like flat product (2) and/or the sheet-like flat product (2) can be perforated, wherein at least one force accumulator (6) is provided, which is connected to the at least one conveying roller (4), such that in at least one first rotation angle range (7) distinct from the at least one cutting rotational position (SD) it is loaded and discharges in at least one second rotation angle range (8) comprising the at least one cutting rotational position (SD), **characterized in that** the at least one conveying roller (4) has a contact point (13) in which the sheet-like flat product (2) contacts the at least one conveying roller (4) for the first time, and a lifting point (14) in which the sheet-like flat product (2) can be lifted off from the at least one conveying roller (4), wherein the contact point (13) and the lifting point (14) substantially correspond to the transitions between the first rotation angle range (7) and the second rotation angle range (8), preferably wherein the at least one cutting rotational position (SD) is arranged between the contact point (13) and the lifting point (14).

2. The dispensing device (1) according to claim 1, wherein
- the at least one force accumulator (6) comprises a spring, preferably a tension spring, which is connected on the one hand via at least one point of application (48) in a movement-coupled manner to the at least one conveying roller (4) and on the other hand to a stationary bearing point (9), which is preferably formed on a housing (10) of the dispensing device (1), and/or
- at least one counter-roller (11, 12), preferably exactly two counter-rollers (11, 12), are provided, by means of which the sheet-like flat product (2) can be pressed against the at least one conveying roller (4).

3. The dispensing device (1) according to claim 1 or 2, wherein the at least one conveying roller (4) can be contacted by the sheet-like flat product (2) in the second rotation angle range (8).

4. The dispensing device (1) according to any one of claims 1 to 3, wherein the at least one conveying roller (4) has at least one opening (15) in a lateral area (16), the at least one cutting element (5) is arranged substantially inside the at least one conveying roller (4), and a movement mechanism (17) is provided by means of which the at least one cutting element (5) can be extended and retracted at least once out of the lateral area (16) in the course of a rotation of the at least one conveying roller (4) through 360°, wherein the at least one cutting element (5) can be extended and retracted out of the lateral area (16) in the second rotation angle range (8), preferably wherein the at least one force accumulator (6) is connected to the at least one conveying roller (4) such that the energy accumulator (6) begins to unload after the at least one cutting element (5) has been extended from the lateral area (16) and before a maximum cutting force has been reached.

5. The dispensing device (1) according to any one of claims 1 to 4, wherein the at least one cutting element (5) comprises at least one blade strip.

6. The dispensing device (1) according to any one of claims 1 to 5, wherein at least one drive device (18, 19) is provided with which the at least one conveying roller (4) can be set in rotation, preferably wherein the at least one conveying roller (4) is connected to the at least one drive device (18, 19) only on one side.

7. The dispensing device (1) according to claim 6, wherein the at least one drive device (18) comprises at least one actuating element (20) and at least one rotatable coupling element (21) having at least one lever arm (22), the at least one coupling element (21) being in engagement with the at least one conveying roller (4), the at least one actuating element (20) being designed as a linear slider and the at least one drive device (18) comprising a conversion device (23) for converting a linear movement of the linear slider into a rotary movement of the at least one coupling element (21).

8. The dispensing device (1) according to claim 7, wherein
- the dispensing device (1) comprises a housing (10), with a rear side (24) for mounting the dispensing device (1) on a wall or the like and a lower side (25) pointing downwards in the mounted state, wherein the linear slider is mounted linearly displaceably on the lower side (25) of the housing (10), and/or
- at least one guide (26) is provided for guiding the linear slider, and/or
- at least one stop element (27, 28), preferably exactly two stop elements (27, 28), are provided in order to limit the linear movement of the linear slider, and/or
- the linear slider is movable in a depth direction (29) of the dispensing device (1), and/or the linear slider comprises at least one, preferably angled, grip element (30).

9. The dispensing device (1) according to claim 7 or 8, wherein the at least one drive device (18) and/or the at least one conveyor roller (4) comprises at least one freewheel device (31) which is designed in such a way that, when the linear slider is moved in a first direction (32), the at least one conveyor roller (4) can be set in rotation and, when the linear slider is moved in a second direction (33) opposite to the first direction (32), the at least one conveyor roller (4) can be decoupled from the movement of the linear slider, preferably wherein the at least one freewheel device (31) is connected to a hub (34) of the at least one conveyor roller (4) and/or is arranged between the at least one conveyor roller (4) and a gear element (36) rotatably connected thereto, preferably having a toothed rim (35).

10. The dispensing device (1) according to any one of claims 7 to 9, wherein the at least one coupling element (21)
- permanently engages with the at least one conveyor roller (4), and/or
- comprises a toothed rim section (37) which is in engagement with a toothed rim (35) arranged on the at least one conveying roller (4), and/or
- is rotatably mounted on a housing (10) of the dispensing device (1) about an axis of rotation (38), and/or
- a distance (39) between one end of the lever arm (22) of the at least one coupling element (21) and the linear slider can be changed during the rotational movement of the at least one coupling element (21).

11. The dispensing device (1) according to any one of claims 7 to 10, wherein the at least one conversion device (23) comprises, for converting a linear movement of the linear slider into a rotary movement of the at least one coupling element (21), at least one, preferably bolt-shaped, driver (40) and at least one engagement (41) for the at least one driver (40), preferably wherein the at least one engagement (41) is designed as a guide track in which the at least one driver (40) is mounted so as to be movable to a limited extent.

12. The dispensing device (1) according to claim 6, wherein the at least one drive device (19) comprises at least one motor (42), preferably wherein
- at least one gear element (43, 44, 45) is provided, which is arranged between the at least one motor (42) and the at least one conveyor roller (4) for transmitting a torque, and/or
- the at least one drive device (19) is permanently coupled to the at least one conveyor roller (4).

13. The dispensing device (1) according to any one of claims 7 to 11 and according to claim 12, wherein at least one first drive device (18) according to any one of claims 7 to 11 and at least one second drive device (19) according to claim 12 are provided, wherein at least one of the two drive devices (18, 19) and/or the at least one conveying roller (4) comprises at least one freewheel device (31) which is designed in such a way that, when the at least one conveying roller (4) is driven by means of the at least one second drive device (19), the linear slider can be decoupled from the movement of the at least one conveying roller (4).

14. The dispensing device (1) according to any one of claims 1 to 13, wherein at least one storage location (46) is provided for a roller (47) on which the sheet-like flat product (2) is rolled up, wherein the sheet-like flat product (2) can be conveyed from the at least one storage location (46) via the at least one conveying roller (4) to the at least one dispensing opening (3).

## Revendications

1. Dispositif de distribution (1) pour distribuer un produit plan en nappe (2), notamment en papier, comprenant au moins une ouverture de distribution (3), par laquelle le produit plan en nappe (2) peut quitter le dispositif de distribution (1), et au moins un rouleau d'entraînement rotatif (4), au moyen duquel le produit plan en nappe (2) peut être transporté vers ladite au moins une ouverture de distribution (3), ledit au moins un rouleau d'entraînement (4) comprenant au moins un élément de coupe (5), au moyen duquel, dans au moins une position angulaire de coupe (SD) dudit au moins un rouleau d'entraînement (4), une section du produit plan en nappe (2) peut être séparée et/ou le produit plan en nappe (2) peut être perforé, au moins un accumulateur de force (6) étant prévu, lequel est relié audit au moins un rouleau d'entraînement (4) de telle sorte qu'il est chargé dans au moins une première plage angulaire (7) distincte de ladite au moins une position angulaire de coupe (SD), et se décharge dans au moins une seconde plage angulaire (8) comprenant ladite au moins une position angulaire de coupe (SD), **caractérisé en ce que** ledit au moins un rouleau d'entraînement (4) présente un point de contact (13), dans lequel le produit plan en nappe (2) entre en contact pour la première fois avec ledit au moins un rouleau d'entraînement (4), et un point de soulèvement (14), dans lequel le produit plan en nappe (2) peut être soulevé dudit au moins un rouleau d'entraînement (4), le point de contact (13) et le point de soulèvement (14) correspondant sensiblement aux transitions entre la première plage angulaire (7) et la seconde plage angulaire (8), ladite au moins une position angulaire de coupe (SD) étant de préférence disposée entre le point de contact (13) et le point de soulèvement (14).

2. Dispositif de distribution (1) selon la revendication 1, dans lequel
- ledit au moins un accumulateur de force (6) comprend un ressort, de préférence un ressort de traction, lequel est relié d'une part de manière couplé en mouvement audit au moins un rouleau d'entraînement (4) via au moins un point d'application (48), et d'autre part à un point de montage fixe (9), lequel est de préférence formé sur un boîtier (10) du dispositif de distribution (1), et/ou
- il est prévu au moins un contre-rouleau (11, 12), de préférence exactement deux contre-rouleaux (11, 12), par l'intermédiaire desquels le produit plan en nappe (2) peut être pressé contre ledit au moins un rouleau d'entraînement (4).

3. Dispositif de distribution (1) selon la revendication 1 ou 2, dans lequel ledit au moins un rouleau d'entraînement (4) peut être mis en contact avec le produit plan en nappe (2) dans la seconde plage angulaire (8).

4. Dispositif de distribution (1) selon l'une des revendications 1 à 3, dans lequel ledit au moins un rouleau d'entraînement (4) présente au moins une ouverture (15) dans une surface d'enveloppe (16), ledit au moins un élément de coupe (5) est disposé sensiblement à l'intérieur dudit au moins un rouleau d'entraînement (4), et un mécanisme de déplacement (17) est prévu, au moyen duquel ledit au moins un élément de coupe (5) peut être sorti et rentré de la surface d'enveloppe (16) au moins une fois lors d'une rotation de 360° dudit au moins un rouleau d'entraînement (4), ledit au moins un élément de coupe (5) pouvant être sorti et rentré de la surface d'enveloppe (16) dans la seconde plage angulaire (8), ledit au moins un accumulateur de force (6) étant de préférence relié audit au moins un rouleau d'entraînement (4) de telle sorte que la décharge dudit au moins un accumulateur de force (6) commence après la sortie dudit au moins un élément de coupe (5) de la surface d'enveloppe (16) et avant qu'une force de coupe maximale ait été atteinte.

5. Dispositif de distribution (1) selon l'une des revendications 1 à 4, dans lequel ledit au moins un élément de coupe (5) comprend au moins une barre de coupe.

6. Dispositif de distribution (1) selon l'une des revendications 1 à 5, dans lequel il est prévu au moins un dispositif d'entraînement (18, 19), au moyen duquel ledit au moins un rouleau d'entraînement (4) peut être mis en rotation, ledit au moins un rouleau d'entraînement (4) n'étant de préférence relié que d'un seul côté audit au moins un dispositif d'entraînement (18, 19).

7. Dispositif de distribution (1) selon la revendication 6, dans lequel ledit au moins un dispositif d'entraînement (18) comprend au moins un élément d'actionnement (20) et au moins un élément d'accouplement rotatif (21) avec au moins un bras de levier (22), ledit au moins un élément d'accouplement (21) étant en prise avec ledit au moins un rouleau d'entraînement (4), ledit au moins un élément d'actionnement (20) étant réalisé sous la forme d'un coulisseau linéaire, et ledit au moins un dispositif d'entraînement (18) comprenant un dispositif de transformation (23) destiné à transformer un mouvement linéaire du coulisseau linéaire en un mouvement de rotation dudit au moins un élément d'accouplement (21).

8. Dispositif de distribution (1) selon la revendication 7, dans lequel
- le dispositif de distribution (1) comprend un boîtier (10) avec une face arrière (24) pour le montage du dispositif de distribution (1) sur un mur ou similaire, et une face inférieure (25) orientée vers le bas à l'état monté, le coulisseau linéaire étant monté de manière coulissante linéairement sur la face inférieure (25) du boîtier (10), et/ou
- il est prévu au moins un guide (26) pour guider le coulisseau linéaire, et/ou
- il est prévu au moins un élément de butée (27, 28), de préférence exactement deux éléments de butée (27, 28), pour limiter le mouvement linéaire du coulisseau linéaire, et/ou
- le coulisseau linéaire peut être déplacé dans une direction de profondeur (29) du dispositif de distribution (1), et/ou
- le coulisseau linéaire comprend au moins un élément de préhension (30), de préférence coudé.

9. Dispositif de distribution (1) selon la revendication 7 ou 8, dans lequel ledit au moins un dispositif d'entraînement (18) et/ou ledit au moins un rouleau d'entraînement (4) comprend au moins un dispositif de roue libre (31), lequel est réalisé de telle sorte que, lors d'un mouvement du coulisseau linéaire dans une première direction (32), ledit au moins un rouleau d'entraînement (4) peut être mis en rotation, et, lors d'un mouvement du coulisseau linéaire dans une seconde direction (33) opposée à la première direction (32), ledit au moins un rouleau d'entraînement (4) peut être désaccouplé du mouvement du coulisseau linéaire, ledit au moins un dispositif de roue libre (31) étant de préférence disposé sur un moyeu (34) dudit au moins un rouleau d'entraînement (4) et/ou entre ledit au moins un rouleau d'entraînement (4) et un élément de transmission (36) relié de manière rotative à celui-ci et présentant de préférence une couronne dentée (35).

10. Dispositif de distribution (1) selon l'une des revendications 7 à 9, dans lequel ledit au moins un élément d'accouplement (21)
- est en prise permanente avec ledit au moins un rouleau d'entraînement (4), et/ou
- comprend une section de couronne dentée (37) qui est en prise avec une couronne dentée (35) disposée sur ledit au moins un rouleau d'entraînement (4), et/ou
- est monté rotatif autour d'un axe de rotation (38) sur un boîtier (10) du dispositif de distribution (1), et/ou
- une distance (39) entre une extrémité du bras de levier (22) dudit au moins un élément d'accouplement (21) et le coulisseau linéaire peut être modifiée au cours du mouvement de rotation dudit au moins un élément d'accouplement (21).

11. Dispositif de distribution (1) selon l'une des revendications 7 à 10, dans lequel ledit au moins un dispositif de transformation (23) pour transformer un mouvement linéaire du coulisseau linéaire en un mouvement de rotation dudit au moins un élément d'accouplement (21) comprend au moins un entraîneur (40), de préférence en forme de boulon, et au moins un engagement (41) pour ledit au moins un entraîneur (40), ledit au moins un engagement (41) étant de préférence réalisé sous la forme d'une glissière de guidage dans laquelle ledit au moins un entraîneur (40) est monté mobile de façon limitée.

12. Dispositif de distribution (1) selon la revendication 6, dans lequel ledit au moins un dispositif d'entraînement (19) comprend au moins un moteur (42), de préférence
- au moins un élément de transmission (43, 44, 45) étant prévu, lequel est disposé entre ledit au moins un moteur (42) et ledit au moins un rouleau d'entraînement (4) pour la transmission d'un couple, et/ou
- ledit au moins un dispositif d'entraînement (19) étant couplé en permanence audit au moins un rouleau d'entraînement (4).

13. Dispositif de distribution (1) selon l'une des revendications 7 à 11 et selon la revendication 12, dans lequel au moins un premier dispositif d'entraînement (18) selon l'une des revendications 7 à 11 et au moins un second dispositif d'entraînement (19) selon la revendication 12 sont prévus, au moins l'un des deux dispositifs d'entraînement (18, 19) et/ou ledit au moins un rouleau d'entraînement (4) comprenant au moins un dispositif de roue libre (31), lequel est réalisé de telle sorte que, lors d'un entraînement dudit au moins un rouleau d'entraînement (4) au moyen dudit au moins un second dispositif d'entraînement (19), le coulisseau linéaire peut être désaccouplé du mouvement dudit au moins un rouleau d'entraînement (4).

14. Dispositif de distribution (1) selon l'une des revendications 1 à 13, dans lequel il est prévu au moins un point de montage (46) pour un rouleau (47), sur lequel le produit plan en nappe (2) est enroulé, le produit plan en nappe (2) pouvant être transporté depuis ledit au moins un point de montage (46) via ledit au moins un rouleau d'entraînement (4) vers ladite au moins une ouverture de distribution (3).
